# EUROPÄISCHE PATENTANMELDUNG

(11) **EP 3 135 851 A1**
(43) Veröffentlichungstag der Anmeldung: **01.03.2017**
(21) Anmeldenummer: 15183129.4
(22) Anmeldetag: 31.08.2015
(51) Int. Cl.: E06B 9/36

(54) **FINGERSCHUTZVORRICHTUNG FÜR EINE FLÜGELTÜR**

(71) Anmelder: Planet GDZ AG, 8317 Tagelswangen (CH)
(72) Erfinder: Dintheer, Andreas, 8308 Illnau (CH); Brändle, Andreas, 8442 Hettlingen (CH)
(74) Vertreter: Clerc, Natalia

(57) **Zusammenfassung**

Eine Fingerschutzvorrichtung (S) für eine Flügeltür mit einem Rollo weist ein Gehäuse (2), ein erstes Befestigungsmittel (4) sowie eine Bahn (1) auf, wobei das Rollo mittels des Gehäuses (2) und des ersten Befestigungsmittels (4) an einem Türrahmen (R) und an einem Türflügel (F) der Flügeltür befestigbar ist, so dass die Bahn (1) bei bestimmungsgemässer Benutzung der Vorrichtung einen Spalt zwischen dem Türflügel (F) und dem Türrahmen (R) überdeckt. Die Bahn (1) weist an ihrem freien Rand eine Endleiste (11) auf, welche in einem zweiten Befestigungsmittel (3) gehalten ist. Das zweite Befestigungsmittel (3) ist mit dem ersten Befestigungsmittel (4) verbindbar, um die Bahn (1) zwischen Gehäuse (2) und ersten Befestigungsmittel (4) zu spannen. Das zweite Befestigungsmittel (3) ist eine Einhängeeinheit, welche in das erste Befestigungsmittel (4) einhängbar ist, um die Bahn (1) zu spannen. Die erfindungsgemässe Fingerschutzvorrichtung ist robust aufgebaut, besteht aus einfachsten Mitteln und ermöglicht trotzdem einen optimalen Schutz vor Manipulation und ein maximales Mass an Nachjustierbarkeit.

## Beschreibung

### TECHNISCHES GEBIET

Die vorliegende Erfindung betrifft eine Fingerschutzvorrichtung für eine Flügeltür.

### STAND DER TECHNIK

Türen bergen, insbesondere für Kleinkinder, eine erhöhte Unfallgefahr. Es kommt immer wieder vor, dass Finger zwischen Türflügel und Türrahmen eingeklemmt werden. Die dabei auf die eingeklemmten Finger wirkenden Kräfte sind gross, ebenso wie die daraus resultierende Verletzung.

Aus dem Stand der Technik sind deshalb Vorrichtungen bekannt, welche einen Schutz vor unbeabsichtigtem Einklemmen der Finger bieten sollen. In einer Lösungsvariante wird der Spalt zwischen der gegenbandseitigen Nebenschliesskante des Türflügels und dem Türrahmen mit einem textilen Schutzrollo überdeckt, welcher einerseits am Türrahmen und andererseits am Türflügel befestigt ist.

Ein derartiges Schutzrollo ist beispielsweise in GB 2 164 690 offenbart. Das Rollogehäuse, welches eine Welle zur Aufwickeln der textilen Rollbahn beinhaltet, ist mit einem Nutstein versehen. Am Türrahmen ist ein v-förmiger Halter angebracht, in welcher der Nutstein einsteckbar ist, um das Gehäuse zu halten. Der freie Rand der Rollobahn ist mit einer steifen Endleiste versehen, welche am Türflügel angeschraubt ist. Somit kann lediglich das Gehäuse, nicht jedoch die Endleiste einfach gelöst werden.

Auch DE 37 16 654 offenbart ein Rollo als Fingerschutz, wobei das Rollogehäuse mit dem Türrahmen verschraubt ist. Der freie Rand des Rollos ist in einer Nut einer Leiste gehalten, welche mit dem Türflügel verschraubt ist. Diese Vorrichtung weist den Nachteil auf, dass die Befestigungsschrauben sichtbar und frei zugänglich sind. Sie stören somit das Erscheinungsbild der Tür. Zudem lassen sich die Schrauben einfach lösen, was unbefugte Manipulation begünstigt. Letztere kann insbesondere in öffentlichen Gebäuden, wie beispielsweise in Schulen oder Kindertagesstätten, fatal sein.

In DE 20 2008 016 094 U soll eine Manipulation durch Lösen der Schraubverbindungen verhindert werden und die Montage vereinfacht werden. Hier sind deshalb sowohl türrahmenseitig wie auch türflügelseitig Halter vorhanden, welche auf den Türrahmen bzw. auf den Türflügel geschraubt werden. Das Gehäuse des Rollos sowie der freie Rand des Rollos sind in Befestigungsmitteln angeordnet, welche in diese Halter eingerastet werden können und die Befestigungsschrauben überdecken.

Diese Vorrichtung weist den Nachteil auf, dass eine Lösung der Verbindung nur mit einem Spezialwerkzeug möglich ist. Es besteht zudem die Gefahr, dass der Halter oder das Befestigungsmittel beim Lösen zerstört wird. Des Weiteren ist eine Nachjustierung der Halter nicht mehr möglich, da die Befestigungsmittel die Schrauben überdecken, mit welchen die Halter am Türflügel und am Rahmen festgeschraubt sind.

### DARSTELLUNG DER ERFINDUNG

Es ist deshalb eine Aufgabe der Erfindung, eine Fingerschutzvorrichtung zu schaffen, welche eine schnelle Montage und trotz verdeckter Befestigungsmittel eine einfache Justierung und Nachjustierung des Rollos ermöglicht.

Diese Aufgabe löst eine Fingerschutzvorrichtung mit den Merkmalen des Anspruchs 1.

Die erfindungsgemässe Fingerschutzvorrichtung für eine Flügeltür weist ein Rollo auf, welches ein Gehäuse, ein erstes Befestigungsmittel sowie eine Bahn aufweist. Das Rollo ist mittels des Gehäuses und des ersten Befestigungsmittels an einem Türrahmen und an einem Türflügel der Flügeltür befestigbar, so dass die Bahn bei bestimmungsgemässer Benutzung der Vorrichtung einen Spalt zwischen dem Türflügel und dem Türrahmen überdeckt. Die Bahn weist an ihrem freien Rand eine Endleiste auf, welche in einem zweiten Befestigungsmittel gehalten ist, wobei das zweite Befestigungsmittel mit dem ersten Befestigungsmittel verbindbar ist, um die Bahn zwischen dem Gehäuse und dem ersten Befestigungsmittel zu spannen. Das zweite Befestigungsmittel ist eine Einhängeeinheit, welche in das erste Befestigungsmittel einhängbar ist, um die Bahn zu spannen, wodurch die Befestigung des zweiten Befestigungsmittels am ersten Befestigungsmittel werkzeugfrei und zerstörungsfrei wieder lösbar ist.

Das sich die Bahn gemeinsam mit dem zweiten Befestigungsmittel einhängen lässt, ist die Vorrichtung einfach und schnell montierbar. Sie lässt sich ebenso einfach wieder demontieren, beispielsweise wenn der Türflügel ausgehängt werden muss.

Im Gegensatz zu Vorrichtungen, bei welchen das Befestigungsmittel aufgesteckt oder klemmend eingerastet werden muss, ist die Einhängung zerstörungsfrei und ohne Werkzeuge wieder lösbar. Die erfindungsgemässe Einhängeverbindung lässt sich auch während der Montage beliebig oft und auf sehr einfache Art und Weise lösen und wieder erstellen.

Des Weiteren sind die Schrauben sofort frei zugänglich. Dadurch ist eine Nachjustierung der Vorrichtung vereinfacht. Des Weiteren ist auch nach mehrmaligem Lösen keine Materialermüdung vorhanden, so dass eine Beschädigung der Befestigungsmittel nicht zu befürchten ist.

Es lassen sich zudem einfachste Formen für die Befestigungsmittel verwenden, so dass die Herstellungskosten minimiert sind.

Diese Vorrichtung eignet sich insbesondere zum Einsatz an der gegenbandseitigen Nebenschliesskante einer Flügeltür. Sie lässt sich jedoch auch an der bandseitigen Nebenschliesskante einsetzen. Sie lässt sich gleichermassen für gefälzte wie auch ungefälzte Flügeltüren verwenden.

Vorzugsweise weist das erste Befestigungsmittel eine Hakenaufnahme und das zweite Befestigungsmittel einen Einhängehaken oder umgekehrt auf. Dies erleichtert das Einhängen. Alternative Anordnungen sind jedoch möglich.

Vorzugsweise weist das erste Befestigungsmittel eine Befestigungsfläche zur Befestigung des ersten Befestigungsmittels am Türrahmen oder am Türflügel auf, wobei das zweite Befestigungsmittel annähernd in Richtung parallel zu dieser Befestigungsfläche einhängbar ist.

Das Einhängen in dieser Richtung begünstigt eine Nachjustierung des zweiten Befestigungsmittels in ihrer vertikalen Position relativ zum ersten Befestigungsmittel. D.h. die Endleiste des Rollos kann in ihrer Höhe verschoben und somit die Bahn in einer vertikalen Ebene winklig ausgerichtet werden. Diese winklige Ausrichtung verhindert, dass die Bahn, insbesondere wenn sie aus einem textilen Material gefertigt ist, beim Öffnen und Schliessen der Tür Falten wirft.

Vorteilhaft ist ferner, dass die Justierung in horizontaler Richtung getrennt von der Justierung in vertikaler Richtung erfolgen kann.

Des Weiteren erlaubt das Einhängen in dieser Richtung die Ausbildung von optimal schmalen ersten und zweiten Befestigungsmitteln.

In bevorzugten Ausführungsformen ist das zweite Befestigungsmittel eine hakenförmige Einhängeleiste, welche sich in ihrer Länge annähernd über die gesamte Breite der Bahn erstreckt. Die Breite der Bahn ist in diesem Text in vertikaler Richtung und somit in Richtung quer zur Auszugsrichtung des Rollos gemessen, also entlang der Höhe des Türrahmens und des Türflügels. Auch das erste Befestigungsmittel ist vorzugsweise eine Befestigungsleiste, welche sich in ihrer Länge annähernd über die gesamte Breite der Bahn erstreckt. Vorzugsweise erstreckt sich die Bahn über annähernd die gesamte Höhe des Türflügels.

In einer Ausführungsform erstrecken sich erste und/oder das zweite Befestigungsmittel nur abschnittsweise über die gesamte Breite der Bahn. In bevorzugten Ausführungsformen ist das zweite Befestigungsmittel jedoch über annähernd seine gesamte Länge im ersten Befestigungsmittel eingehängt und sie erstrecken sich vorzugsweise über annähernd die gesamte Breite bzw. Höhe der Bahn.

Vorzugsweise ist das zweite Befestigungsmittel in Längsrichtung, d.h. in seiner vertikalen Montagelage, relativ zum ersten Befestigungsmittel einstellbar. Vorzugsweise ist es in seiner vertikalen Lage relativ zum ersten Befestigungsmittel fixierbar.

Vorzugsweise ist das erste Befestigungsmittel mit mindestens einem ersten Befestigungselement am Türflügel oder am Türrahmen befestigbar, die Bahn bei bestimmungsgemässer Benutzung im gespannten Zustand das mindestens eine erste Befestigungselement überdeckt. Vorzugsweise befindet sich die Einhängeeinheit im eingehängten Zustand seitlich beabstandet zum ersten Befestigungsmittel. Somit schützt die Bahn das mindestens eine Befestigungselement vor Manipulation. Andererseits ist es leicht zugänglich, sobald die Bahn ausgehängt ist.

Vorzugsweise weist das erste Befestigungselement mindestens ein quer zur Längsrichtung des Befestigungselements verlaufendes Langloch auf, wobei das erste Befestigungselement mindestens eine Schraube ist, welche zur Befestigung des ersten Befestigungsmittels am Türflügel oder am Türrahmen durch das Langloch hindurchführbar ist. Dadurch lässt sich das erste Befestigungselement in Richtung quer zum Türrahmen oder Türflügel verschieben. Dieses Langloch ist vorzugsweise von der gespannten Bahn überdeckt, aber freiliegend, wenn die Bahn nicht eingehängt ist. Eine einfache Montage und ein einfaches Nachjustieren der Vorrichtung sind somit ermöglicht.

In bevorzugten Ausführungsformen ist das ersten Befestigungsmittel im Wesentlichen plattenförmig ausgebildet und es weist einen Hintergriff zur Aufnahme der Einhängeeinheit auf.

In einer bevorzugten Ausführungsform weist das Gehäuse einen Grundkörper zur Aufnahme der Bahn sowie einen dem Grundkörper seitlich vorstehenden Vorsprung auf, wobei der Vorsprung zur Befestigung des Gehäuses am Türflügel oder am Türrahmen dient und wobei die Bahn bei bestimmungsgemässer Benutzung im gespannten Zustand den Vorsprung überdeckt. Dieser Vorsprung weist vorzugsweise ebenfalls Löcher, insbesondere Langlöcher auf, um das Gehäuse mittels Schrauben zu montieren. Auch er sowie die Schrauben liegen frei, wenn die Bahn nicht eingehängt ist, und sie sind ansonsten von der Bahn überdeckt. Auch dies erleichtert wiederum die Montage und das Nachjustieren.

Vorzugsweise ist das zweite Befestigungsmittel in seiner Lage zum ersten Befestigungsmittel veränderbar, vorzugweise auch im eingehängten Zustand. Vorzugsweise lässt sich das zweite Befestigungsmittel auf beliebigen Höhen in das erste Befestigungsmittel einhängen. Vorzugsweise lässt es sich sogar im eingehängten Zustand in vertikaler Richtung verschieben. Auch dies erleichtert die Nachjustierung.

In bevorzugten Ausführungsformen ist mindestens ein zweites Befestigungselement vorhanden, mittels welchem das zweite Befestigungsmittel in seiner Lage zum ersten Befestigungsmittel fixierbar ist. Dieses mindestens eine zweite Befestigungselement ist vorzugsweise eine Madenschraube, welche von aussen durch das zweite Befestigungselement eingeführt ist und am ersten Befestigungselement ansteht, so dass eine weitere Verschiebung in vertikaler Richtung verunmöglicht ist und das zweite Befestigungselement in seiner Lage in vertikaler Richtung blockiert ist. Üblicherweise verhindert dieses mindestens eine zweite Befestigungsmittel auch ein Aushängen der Befestigungsleiste.

Vorzugsweise weist das zweite Befestigungsmittel einen im Wesentlichen u-förmigen Querschnitt auf mit einem ersten Schenkel, einem zweiten Schenkel und einem die zwei Schenkel verbindenden Steg, wobei der erste Schenkel zum Einhängen dient und der zweite Schenkel gegenüber dem ersten Schenkel verlängert ist und eine nach aussen gerichtete Nut aufweist, in welchem die Endleiste eingeführt ist. Dies ist eine einfach herstellbare Form, welche zudem den Vorteil hat, dass sie relativ klein und schmal ist und somit das Erscheinungsbild der Tür nicht stört.

Vorzugsweise weist das erste Befestigungsmittel einen Grundkörper in Form einer planparallelen Anschlagplatte mit einer ersten und einer zweiten Oberfläche auf, wobei an der ersten Oberfläche eine Innenseite des zweiten Befestigungsmittels im eingehängten Zustand anliegt, wobei die Anschlagplatte auf einer Längsseite in eine Einhängeplatte übergeht, welche dünner ausgebildet ist als die Anschlagplatte und einen Hintergriff bildet, und wobei die Anschlagplatte auf ihrer gegenüberliegenden Längsseite in eine Befestigungsplatte übergeht zur Befestigung des ersten Befestigungsmittels am Türflügel oder am Türrahmen. Auch dies ist eine relativ kostengünstige und schmale Ausgestaltung.

Die Stabilität der Einhängeverbindung ist zudem erhöht, wenn die Einhängeplatte an ihrer freien Längsseite eine vorstehende Nase aufweist, welche im eingehängten Zustand des zweiten Befestigungsmittels an einer Innenwand des zweiten Befestigungsmittels ansteht. Dies verhindert ein Verkippen oder Wackeln der Befestigungsmittel relativ zueinander.

Liegt die Anschlagplatte an einer Innenseite des zweiten Schenkels an, so ist zusätzlich oder alternativ ein Verkippen oder ein Wackeln der Befestigungsmittel vermieden.

Vorzugsweise ist das Gehäuse am Türflügel und das erste Befestigungsmittel ist am Türrahmen befestigt. Dies vergrössert den freien Durchgang durch den Türrahmen, wenn der Türflügel ausgehängt ist.

Weitere Ausführungsformen sind in den abhängigen Ansprüchen angegeben.

### KURZE BESCHREIBUNG DER ZEICHNUNGEN

Eine bevorzugte Ausführungsform der Erfindung ist im Folgenden anhand der Zeichnungen beschrieben, die lediglich zur Erläuterung dienen und nicht einschränkend auszulegen sind. In den Zeichnungen zeigen:
- Figur 1: eine perspektivische Ansicht einer Tür mit einer erfindungsgemässen Fingerschutzvorrichtung;
- Figur 2: einen Querschnitt durch einen Teil der Tür gemäss Figur 1 mit geöffnetem Türflügel und noch nicht eingehängter Rollobahn;
- Figur 3: die Tür gemäss Figur 2 mit eingehängter Rollobahn;
- Figur 4: eine Ansicht eines Teils der Tür gemäss Figur 1 mit einer teilweisen Explosionsdarstellung der erfindungsgemässen Fingerschutzvorrichtung;
- Figur 5: eine perspektivische Ansicht von oben eines Teils der Tür gemäss Figur 1 mit teilweise montierter Fingerschutzvorrichtung;
- Figur 6: eine Ansicht eines Teils der Tür gemäss Figur 5 mit eingehängter Rollobahn in einer ersten Position und
- Figur 7: eine Ansicht eines Teils der Tür gemäss Figur 5 mit eingehängter Rollobahn in einer zweiten Position.

### BESCHREIBUNG BEVORZUGTER AUSFÜHRUNGSFORMEN

In den Figuren 1 bis 7 ist ein bevorzugtes Ausführungsbeispiel dargestellt. Figur 1 zeigt eine Tür mit einem Türrahmen R und einem Türflügel F. Das Türband B ist in dieser Figur nicht sichtbar, sondern es ist von der erfindungsgemässen Fingerschutzvorrichtung S überdeckt. Wie in Figur 1 erkennbar ist, erstreckt sich die Fingerschutzvorrichtung S annähernd über die gesamte Höhe des Türflügels F und überbrückt so den Spalt, welcher bei geöffneter Tür zwischen Türrahmen R und Türflügel F entsteht.

In den Figuren 2 und 3 ist ein Querschnitt durch einen Teil der Figur 1 dargestellt, sodass die erfindungsgemässe Fingerschutzvorrichtung S besser erkennbar ist.

Sie besteht im Wesentlichen aus einem Rollo. In einem Rollogehäuse 2 ist eine Welle 10 angeordnet. Auf der Welle 10 ist eine Rollobahn 1 aufgewickelt. Die Bahn 1 besteht vorzugsweise aus einem textilen Material. Die Welle 10 ist federbelastet, sodass ein automatischer Rückzug eines abgewickelten Teils der Bahn 1 erfolgt. Diese Anordnung ist aus dem Stand der Technik hinlänglich bekannt.

Der freie Rand der Bahn 1 ist mit einer Endleiste 11 verstärkt. Dies kann durch Verdickung der Bahn 1 selber erfolgen. Üblicherweise ist jedoch der Rand mit einer Metall- oder Kunststoffleiste verbunden. Diese Endleiste 11 ist in einer Einhängeleiste 3, welche hackenförmig ausgebildet ist.

Das Gehäuse 2 des Rollos ist vorzugsweise am Türflügel F befestigt. Es kann jedoch auch am Türflügel F angeordnet sein. Am Gegenstück der Tür, hier also am Türrahmen R, ist als erstes Befestigungsmittel eine Befestigungsleiste 4 angeschraubt. Die Einhängeleiste 3 bildet ein zweites Befestigungsmittel, welches in das erste Befestigungsmittel eingehängt werden kann. Dies ist in den Figuren 2 und 3 gut erkennbar. Dank der Rückstellkraft des Rollos ist die Bahn 1 im eingehängten Zustand in jeglicher Stellung des Türflügels F gespannt. Sie überdeckt jeweils den Spalt zwischen Türrahmen R und Türflügel F. die Bahn 1 schützt somit auf der dem Band B gegenüber liegenden Seite vor Unfällen.

In den Figuren 4 und 5 ist gut erkennbar, wie die erfindungsgemässe Fingerschutzvorrichtung S montiert wird. Zuerst wird das Gehäuse 2 mit mindestens einer ersten Schraube 22 am Türflügel F befestigt und anschliessend wird die Befestigungsleiste 4 montiert.

Das Gehäuse 2 weist einen Grundkörper 20 auf, in welchem die Welle 10 und die aufgewickelte Bahn 1 gehalten sind. Die Basisplatte des Grundkörpers 20, mit welcher das Gehäuse 2 am Türflügel F anliegt, verlängert sich in einen Vorsprung 21. Dieser Vorsprung 21 ist durch eine Leiste gebildet, welche sich vorzugsweise über die gesamte Länge des Grundkörpers 20 erstreckt. In alternativen Ausführungsformen ist der Vorsprung 21 durch zwei oder mehr Laschen gebildet, welche sich vom Grundköper 20 weg erstrecken. Dieser Vorsprung 21 lässt sich mit der mindestens einen ersten Schraube 22 am Türflügel befestigen. Vorzugsweise sind mehrere erste Schrauben 22 vorhanden. Dadurch ist das Gehäuse 2 am Türflügel F fixiert. Weitere Befestigungen, z.B. auf der dem Vorsprung 21 gegenüberliegende Seite des Grundkörpers 20, sind nicht notwendig. Je nach Form und Grösse des Gehäuses 2 können jedoch noch weitere Befestigungen vorhanden sein.

Auf der gegenüberliegenden Seite der Fingerschutzvorrichtung S, das heisst am Türrahmen R, ist das erste Befestigungsmittel, hier die Befestigungsleiste 4, befestigt. Diese Befestigungsleiste 4 erstreckt sich vorzugsweise ebenfalls annähernd über die gesamte Länge des Türrahmens R. Sie ist insbesondere vorzugsweise gleich lang ausgebildet, wie das Gehäuse 2.

Die Bahn 1 ist mit der Endleiste 11 in der Einhängeleiste 3 fixiert gehalten. Hierfür weist die Einhängeleiste 3 einen Grundkörper 30 auf, welcher einen im Wesentlichen u-förmigen Querschnitt besitzt. Ein erster Schenkel 32 des u-förmigen Grundkörpers 30 bildet einen Einhängehaken. Ein zweiter, länger ausgebildeter Schenkel weist an seinem freien Ende eine Nut 31 auf. Diese ist als Halterung ausgebildet. Die Öffnung der Nut 31 befindet sich auf der dem einhängten Haken 32 gegenüberliegenden Seite des zweiten Schenkels und ist nach Aussen gerichtet. Die Nut 31 erstreckt sich vorzugsweise über die gesamte Länge der Einhängeleiste 3. Die Einhängeleiste 3 ist vorzugsweise gleichlang ausgebildet wie die Befestigungsleiste 4 und wie das Gehäuse 2. Wenigstens sind die Einhängeleiste 3 und die Nut 31 gleichlang ausgebildet wie die Bahn 1.

Die Endleiste 11 ist in die Nut 31 eingeführt. Sie ist schwenkbar darin gehalten.

Die Befestigungsleiste 4 weist eine Anschlagsplatte 40 auf. An einer Längsseite der Anschlagsplatte 40 geht sie einstückig in eine Einhängeplatte 42 über. Die Einhängeplatte 42 ist dünner ausgebildet als die Anschlagsplatte 40. Die Einhängeplatte 42 weist einen vom Türrahmen R senkrecht weg gerichteten Vorsprung bzw. eine Nase 420 auf. Auf der gegenüberliegenden Seite der Einhängeplatte 42 geht die Anschlagsplatte 40 einstückig in eine Befestigungsplatte 43 über. Die Befestigungsplatte 43 ist vorzugsweise dünner ausgebildet als die Anschlagsplatte 40. Sie weist vorzugsweise mindestens ein Langloch 46, vorzugsweise mehrere Langlöcher 46, auf. Die Langlöcher 46 erstrecken sich in Richtung quer zur Längsrichtung der Befestigungsleiste 4, also in horizontaler Richtung bei montierter Fingerschutzvorrichtung S.

Die Befestigungsleiste 4 ist mittels mindestens einer dritten Schraube 5 am Türrahmen R festgeschraubt. Die Langlöcher 46 ermöglichen dabei ein horizontales Verschieben der Befestigungsleiste 4, ohne dass neue Löcher gebohrt werden müssen.

Die Anschlagsplatte 40 liegt mit ihrer Rückseite flächig am Türrahmen R an. Ein Montageklebeband 45, welches vorzugsweise hinter der Befestigungsplatte 43 angeordnet ist, erleichtert die Montage. Das Montageklebeband 45 kann sich, aber muss sich nicht über die gesamte Läge der Befestigungsleiste 4 erstrecken. Die Einhängeplatte 42 bildet im montierten Zustand der Befestigungsleiste 4 einen Hintergriff. In diesen Hintergriff greift der Einhängehaken 32 der Einhängeleiste 3 ein, wobei die Einhängeleiste 3 in unterschiedlichen Höhen einhängbar und der Winkel der Rollobahn 1 somit einfach variierbar ist. Dies ist in den Figuren 6 und 7 gut erkennbar. Im eingehängten Zustand liegt die vordere plane Fläche der Anschlagsplatte 40 an der Innenseite des zweiten Schenkels der Einhängeleiste 3 an. Die Nase 420 liegt ebenfalls an dieser Innenseite an, sodass ein Wackeln verhindert ist.

Die eingehängte Einhängeleiste 3 lässt sich mittels einer oder mehreren zweiten Schrauben 33 in ihrer vertikalen Position fixieren. Die mindestens eine zweite Schraube 33 ist vorzugsweise eine Madenschraube, welche durch den zweiten Schenkel der Befestigungsleiste 3 hindurch auf die Einhängeplatte 42 angepresst wird.

Die Bahn 1 lässt sich einfach aushängen, indem diese zweite Schraube 33 leicht gelöst wird.

Wie in Figur 3 gut erkennbar ist, überdeckt die Bahn 1 im eingehängten Zustand den Vorsprung 21 mit der ersten Schraube 22 wie auch die Befestigungsplatte 43 mit der dritten Schraube 5. Da sich die Bahn 1 ohne Lösen der zweiten Schraube 33 nicht so einfach aushängen lässt, sind die Befestigungsschrauben 22 und 5 gut vor Manipulation geschützt.

Ist die Bahn 1 ausgehängt, so sind diese Schrauben 22, 5 jedoch gut zugänglich und ein Nachjustieren der Fingerschutzvorrichtung im bereits montierten Zustand kann auf einfache Art und Weise erfolgen.

Besonders vorteilhaft ist, dass die Justierung in horizontaler X-Richtung und vertikaler Y-Richtung durch getrennte Mittel erfolgt. Wie bereits oben erwähnt, lässt sich die Befestigungsleiste 3 dank der Langlöcher 46 in horizontaler Richtung verschieben. Dank der in vertikaler Y-Richtung verschiebbaren Einhängeleiste 3 lässt sich auf diese Ausrichtung der Bahn 1 optimal justieren. Vorteilhaft ist zudem, dass diese vertikale Justierung sogar erfolgen kann, während der Türflügel mehrfach geöffnet und geschlossen wird, um dabei die optimale Position zu finden. Zur Fixierung muss, wie beidseitig erwähnt, lediglich die mindestens eine zweite Schraube 33 eingedreht werden.

Die erfindungsgemässe Fingerschutzvorrichtung ist somit robust aufgebaut, besteht aus einfachsten Mitteln und ermöglicht trotzdem einen optimalen Schutz vor Manipulation und ein maximales Mass an Nachjustierbarkeit. Des Weiteren hat es ein ansprechendes Design.

**BEZUGSZEICHENLISTE**

| | | | |
|---|---|---|---|
| 1 | Bahn | 4 | Befestigungsleiste |
| 10 | Welle | 40 | Anschlagsplatte |
| 11 | Endleiste | 42 | Einhängeplatte |
| | | 420 | Nase |
| 2 | Gehäuse | 43 | Befestigungsplatte |
| 20 | Grundkörper | 45 | Montageklebeband |
| 21 | Vorsprung | 46 | Langloch |
| 22 | erste Schraube | | |
| | | 5 | dritte Schraube |
| 3 | Einhängeleiste | | |
| 30 | Grundkörper | B | Band |
| 31 | Nut | F | Türflügel |
| 32 | Einhängehaken | R | Türrahmen |
| 33 | zweite Schraube | S | Fingerschutzvorrichtung |

## Patentansprüche

1. Fingerschutzvorrichtung (S) für eine Flügeltür mit einem Rollo, welches ein Gehäuse (2), ein erstes Befestigungsmittel (4) sowie eine Bahn (1) aufweist, wobei das Rollo mittels des Gehäuses (2) und des ersten Befestigungsmittels (4) an einem Türrahmen (R) und an einem Türflügel (F) der Flügeltür befestigbar ist, so dass die Bahn (1) bei bestimmungsgemässer Benutzung der Vorrichtung einen Spalt zwischen dem Türflügel (F) und dem Türrahmen (R) überdeckt, wobei die Bahn (1) an ihrem freien Rand eine Endleiste (11) aufweist, welche in einem zweiten Befestigungsmittel (3) gehalten ist, wobei das zweite Befestigungsmittel (3) mit dem ersten Befestigungsmittel (4) verbindbar ist, um die Bahn (1) zwischen dem Gehäuse (2) und dem ersten Befestigungsmittel (4) zu spannen,
**dadurch gekennzeichnet, dass**
das zweite Befestigungsmittel (3) eine Einhängeeinheit ist, welche in das erste Befestigungsmittel (4) einhängbar ist, um die Bahn (1) zu spannen, wodurch die Befestigung des zweiten Befestigungsmittels (3) am ersten Befestigungsmittel (4) werkzeugfrei und zerstörungsfrei wieder lösbar ist.

2. Fingerschutzvorrichtung (S) nach Anspruch 1, wobei das erste Befestigungsmittel (4) eine Hakenaufnahme und das zweite Befestigungsmittel (3) einen Einhängehaken (32) oder umgekehrt aufweist.

3. Fingerschutzvorrichtung (S) nach einem der Ansprüche 1 oder 2, wobei das erste Befestigungsmittel (4) eine Befestigungsfläche zur Befestigung des ersten Befestigungsmittels (4) am Türrahmen (R) oder am Türflügel (F) aufweist, wobei das zweite Befestigungsmittel (3) annähernd in Richtung parallel zu dieser Befestigungsfläche einhängbar ist.

4. Fingerschutzvorrichtung (S) nach einem der Ansprüche 1 bis 3, wobei das zweite Befestigungsmittel eine hakenförmig gebogene Einhängeleiste (3) ist, welche sich in ihrer Länge annähernd über die gesamte Breite der Bahn (1) erstreckt.

5. Fingerschutzvorrichtung (S) nach einem der Ansprüche 1 bis 4, wobei das erste Befestigungsmittel eine Befestigungsleiste (4) ist, welche sich in ihrer Länge annähernd über die gesamte Breite der Bahn (1) erstreckt.

6. Fingerschutzvorrichtung (S) nach den Ansprüche 4 und 5, wobei das zweite Befestigungsmittel (3) über annähernd seine gesamte Länge im ersten Befestigungsmittel (4) eingehängt ist.

7. Fingerschutzvorrichtung (S) nach einem der Ansprüche 1 bis 6, wobei das erste Befestigungsmittel (4) mit mindestens einem ersten Befestigungselement (5) am Türflügel (F) oder am Türrahmen (R) befestigbar ist und wobei die Bahn (1) bei bestimmungsgemässer Benutzung im gespannten Zustand das mindestens eine erste Befestigungselement (5) überdeckt und wobei sich die Einhängeeinheit im eingehängten Zustand seitlich beabstandet zum ersten Befestigungsmittel (5) befindet.

8. Fingerschutzvorrichtung (S) nach Anspruch 7, wobei das erste Befestigungsmittel (4) ein mindestens quer zur Längsrichtung des ersten Befestigungsmittels (4) verlaufendes Langloch (46) aufweist und wobei das erste Befestigungselement (5) mindestens eine Schraube (5) ist, welche zur Befestigung des ersten Befestigungsmittels (4) am Türflügel (F) oder am Türrahmen (R) durch das mindestens eine Langloch (46) hindurchführbar ist.

9. Fingerschutzvorrichtung (S) nach einem der Ansprüche 1 bis 8, wobei das Gehäuse (2) einen Grundkörper (20) zur Aufnahme der Bahn (1) sowie einen dem Grundkörper (20) seitlich vorstehenden Vorsprung (21) aufweist, wobei der Vorsprung (21) zur Befestigung des Gehäuses (2) am Türflügel (F) oder am Türrahmen (R) dient und wobei die Bahn (1) bei bestimmungsgemässer Benutzung im gespannten Zustand den Vorsprung (21) überdeckt.

10. Fingerschutzvorrichtung (S) nach einem der Ansprüche 1 bis 9, wobei das zweite Befestigungsmittel (3) in seiner Lage zum ersten Befestigungsmittel (4) veränderbar ist, vorzugweise auch im eingehängten Zustand.

11. Fingerschutzvorrichtung (S) nach einem der Ansprüche 1 bis 10, wobei mindestens ein zweites Befestigungselement (33) vorhanden ist, mittels welchem das zweite Befestigungsmittel (3) in seiner Lage zum ersten Befestigungsmittel (4) fixierbar ist.

12. Fingerschutzvorrichtung (S) nach einem der Ansprüche 1 bis 11, wobei das zweite Befestigungsmittel (3) in seiner vertikalen Lage relativ zum ersten Befestigungsmittel (4) einstellbar ist.

13. Fingerschutzvorrichtung nach einem der Ansprüche 11 oder 12, wobei das zweite Befestigungsmittel (3) in seiner vertikalen Lage relativ zum ersten Befestigungsmittel fixierbar ist.

14. Fingerschutzvorrichtung (S) nach einem der Ansprüche 1 bis 13, wobei das zweite Befestigungsmittel (3) einen im Wesentlichen u-förmigen Querschnitt aufweist mit einem ersten Schenkel, einem zweiten Schenkel und einem die zwei Schenkel verbindenden Steg, wobei der erste Schenkel zum Einhängen dient und der zweite Schenkel gegenüber dem ersten Schenkel verlängert ist und eine nach aussen gerichtete Nut (31) aufweist, in welchem die Endleiste (11) eingeführt ist.

15. Fingerschutzvorrichtung (S) nach einem der Ansprüche 1 bis 14, wobei das erste Befestigungsmittel (4) im Wesentlichen plattenförmig ausgebildet ist und einen Hintergriff zur Aufnahme der Einhängeeinheit aufweist.
